# EUROPÄISCHE PATENTSCHRIFT

(11) **EP 0 041 916 B1**
(45) Veröffentlichungstag und Bekanntmachung des Hinweises auf die Patenterteilung: **26.02.1986**
(21) Anmeldenummer: 81730043.7
(22) Anmeldetag: 09.04.1981
(51) Int. Cl.: B41J 3/10

(54) **Verfahren und Druckkopf zum Erzeugen von Druckzeichen nach dem Matrix-Druckverfahren**
Method and printing head to produce printing signs by the matrix printing method
Procédé et tête à imprimer pour produire des caractères imprimés d'après le procédé d'impression par matrice

(30) Priorität: 10.06.1980 DE 3022128
(43) Veröffentlichungstag der Anmeldung: 16.12.1981
(73) Patentinhaber: MANNESMANN Aktiengesellschaft, 40027 Düsseldorf (DE)
(72) Erfinder: Hendrischk, Wolfgang, D-7910 Neu-Ulm (DE)
(74) Vertreter: Meissner, Peter E., Dipl.-Ing.

## Beschreibung

Die Erfindung betrifft ein Verfahren und einen Druckkopf zum Erzeugen von Druckzeichen nach dem Matrix-Druckverfahren, das auf zwei oder mehr vertikalen Reihen von Drucknadeln basiert, die vertikal versetzbar sind.

Ein solches Verfahren dient dem Ziel, Druckzeichen mit größtmöglicher Geschwindigkeit zu erzeugen. Dieses Ziel steht bekanntlich im Gegensatz zu einer deutlichen Abbildung des gedruckten Zeichens. Eine hohe Druckgeschwindigkeit kann nach gegenwärtiger Betrachtung nur unter Einsatz einer Vielzahl von Drucknadeln erreicht werden.

Es ist bekannt (US-PS 3,757,346), die Drucknadeln nur in einer vertikalen Reihe anzuordnen und die einzige Drucknadelreihe vertikal zu verstellen, indem die vollständige Drucknadelreihe in parallelen, schrägen Schlitzen gehoben oder gesenkt wird. Als Hubantrieb dient dann ein besonderer Elektromagnet. Die Wahl nur einer Drucknadelreihe verhindert jedoch, eine große Anzahl von Zeichen zu drucken. Diese Lösung ist daher allenfalls zur Einsparung von Drucknadeln, die einzeln jeweils mit einer Magneteinrichtung versehen sein müssen, geeignet. Bei einer zu niedrigen Anzahl von Drucknadeln leidet jedoch die Abbildung des gedruckten Zeichens.

Es ist ferner bekannt (DE-OS 26 32 2g3), eine bewegbare vertikale Drucknadelreihe zu einer zweiten feststehenden Drucknadelreihe parallel zu versetzen. Das Versetzen dient der Lösung der Aufgabe, wahlweise einen Nadeldrucker sowohl für das Hochgeschwindigkeitsdrucken als auch für die Zeichenerzeugung hoher Druckqualität zu ermöglichen. Weitere Erkenntnisse sind nicht zum Stand der Technik zu rechnen..

Die bekannte Lösung beschreibt dann noch ausführlich das Drehen des mit zwei starren Drucknadelreihen ausgestatteten Druckkopfes um eine horizontale Achse. Druckzeichen, die bei gedrehtem Druckkopf erzeugt werden, lassen jedoch eine leicht schräge Stellung der Kontur des Druckzeichens nicht ausschließen.

Demgegenüber liegt der Erfindung die Aufgabe zugrunde, innerhalb einer Druckzeile die Betriebsart von "Schnellschrift" auf "Schönschrift" umzuschalten, und zwar mit einer weniger ins Auge fallenden Verschlechterung der "Schönschrift" bei "Schnellschrift".

Diese Aufgabe wird erfindungsgemäß dadurch gelöst, daß vor Beginn oder während eines Druckpasses zumindest eine der Drucknadelreihen um einen Bruchteil des vertikalen Abstandes "a" zweier übereinanderliegender Drucknadeln versetzt eingestellt wird und daß vor Beginn der während nachfolgender Druckpässe oder vor Beginn bzw. während nachfolgender Gegendruckpässe zeri nebeneinanderliegende Drucknadelreihen jeweils um einen Bruchteil des Abstandes "a" weiterversetzt werden oder daß eine oder beide Drucknadelreihen in ihre Normalposition zurückversetzt werden, wobei der Zahlenwert des Versatzes während des einen Druckpasses a/2 bis a/5 beträgt und während des Gegendruckpasses absolut betrachtet beibehalten wird. Die einzelnen Schritte gestatten eine breite Variation, Druckzeichen deutlich zu schreiben. Neben dem Umschalten auf "Schnellschrift" ist insbesondere vorteilhaft, daß die gedruckten Zeichen senkrecht stehen und die bewegten Massen sehr klein sind, wobei die erfindungsgemäße gegenläufige Bewegung, d.h. daß in einem abgeschlossenen Zeitabschnitt der Versetzungsbewegungen die Bewegungen der Drucknadelreihen entgegengesetzt ausgeführt werden, einen Massenausgleich herbeiführt.

Ein solcher Druckkopf zur des Verfahrens ist mit mehreren Drucknadeln versehen, die zur punktweisen Bildung von Schriftzeichen auf einem Aufzeichnungsträger wahlweise mittels einer jeder Drucknadel zugeordneten Elektromagnetspule mit Anker zum Druck antreibbar sind, wobei die Anker in dem hinteren Teil des Gehäuses und die Drucknadeln in einem vorderen Teil des Gehäuses gelagert und in vertikalen Reihen in einem Mundstück am Gehäuse geführt sind und wobei einzelne vertikale Reihen von Drucknadeln versetzbar sind. Nach dem Stand der Technik ist der bekannte Druckkopf mit einer starren und einer beweglichen Drucknadelreihe versehen (DE-A-26 32 293). Der erfindungsgemäße Druckkopf ist nunmehr derart gestaltet, daß die Drucknadelreihen mit ihren Mundstücken in separaten, einzeln vertikal verstellbaren Führungen gelagert sind und daß die Mundstücke gemeinsam, in Gruppen oder einzeln antreibbar sind.

Eine parallele Führung der jeweils separat gelagerten Mundstücke wird nach weiteren Merkmalen dadurch erzielt, daß die separaten Führungen aus paarweise parallelverlaufenden Blattfedern bestehen, an deren vorderem Ende die Mundstücke befestigt sind.

Die Antriebsvorrichtung für die Mundstücke kann auf unterschiedliche Art gestaltet sein. Eine besonders vorteilhafte Art besteht darin, daß die Antriebsvorrichtung für die Mundstücke aus am Druckkopfrahmen drehbar gelagerten Winkelhebeln besteht, die einerseits mit einem Mundstück und andererseits mit jeweils einem Zugmagneten gelenkig verbunden sind.

Der erfindungsgemäße Druckkopf gestattet drei mögliche Stellungen der Mundstücke durch einfaches elektrisches Ein- oder Ausschalten eines Elementes einzunehmen. Die mechanischen Voraussetzungen sind derart geschaffen, daß mehrere Winkelhebel jeweils mit ihrem freien Arm an einem Bügel angelenkt sind, daß nur ein Teil der Winkelhebel mittels eines Zugmagneten angetrieben ist und daß die angetriebenen Winkelhebel jeweils mit an ortsfester Stelle befestigten Zugfedern verbunden sind.

Zweckmäßig ist ferner, daß die Zugmagnete an die Stromversorgung des Druckkopfes angeschlossen sind.

Eine vorteilhafte Ausgestaltung wird außerdem durch die Verbindung mit den Zugmagneten zu einer Baueinheit erreicht.

Ausführungsbeispiele der Erfindung sind in der Zeichnung dargestellt und werden im folgenden näher beschrieben. Es zeigen
Fig. 1 eine ausgewählte Stellung der Mundstücke für "Schönschrift",
Fig. 2 die Stellung der Mundstücke für eine intensivierte Schönschriftart,
Fig. 3 die Stellung der Mundstücke für "Schnellschrift",
Fig. 4 eine perspektivische Ansicht der Lage der Mundstücke,
Fig. 5 eine perspektivische Ansicht des Antriebssystems für die Mundstücke.

Dem Verfahren liegt das System des Matrixdruckers zugrunde, bei dem jeweils ausgewählte Drucknadeln zu gleicher Zeit oder aufeinanderfolgend aktiviert werden, um ein ausgewähltes Zeichen zu drucken. Der Druckkopf fährt während des Druckes in einem oder mehreren Druckpassen über den Aufzeichnungsträger und in einem Gegendruckpass (Doppeldruckpass) in die Ausgangsstellung zurück, was sich über eine Zeile einmal oder mehrmals wiederholen kann.

Gemäß der Erfindung kann eine Viezahl von Positionen der beiden Mundstücke relativ zueinander eingenommen werden, wobei die Anzahl der Möglichkeiten durch Hinzufügung eines dritten oder weiterer Mundstücke noch beträchtlich vergrößert werden kann.

In einem ersten Verfahrensschritt ist zur Verbesserung der Zeichenqualität das Mundstück 1 gegenüber dem Mundstück 2 (Fig. 1) um den halben Abstand "a" der Drucknadeln 3 bzw. 4 oder 5 bzw. 6 höher versetzt. Die Drucknadel 5 befindet sich daher während eines Druckpasses zwischen den Drucknadeln 3 und 4. In dieser Stellung bedürfen die Verstellantriebe 7 und 8 keiner Energiezufuhr. Ein solcher Ruhezustand der Verstellantriebe dient zur Erzeugung einer Matrix n (x, y) in einem Druckpass.

Nunmehr wird vor Beginn nachfolgender Druckpasse bzw. vor Beginn nachfolgender Gegendruckpasse das Mundstück 1 um a/4 aus der Ruhelage gehoben, und das Mundstück 2 gelangt ebenfalls durch Anheben in seine neue Ruhelage (Fig. 2). Der Abstand zwischen beiden Mundstücken 1 und 2 beträgt wieder a/2. Die erzeugte Matrix n (x, y) ist aber gegenüber der unter Fig. 1 Erzeugten um a/4 nach oben versetzt. Dieser Vorgang stellt den zweiten Durchlauf (Rücklauf) des Doppelpassdruckes dar; beide Druckpasse ergeben zusammen die Matrix 2 n (x, ^{y})^{.}

Die Erfindung ermöglicht, pro Druckpass eine Versetzung einer von zwei (oder von mehr als zwei) Mundstücken vorzunehmen, so daß gegebenenfalls ein dauerndes Auf- und Abschwingen der Mundstücke 1,2 stattfindet.

Für den Fall, daß nur der Verstellantrieb 8 mit Energie beaufschlagt wird, bleibt das Mundstück 1 in Ruhelage und das Mundstück 2 hebt sich um a/4 aus der Ruhelage. Beide Mundstücke sind jetzt auf der Höhe der Bezugslinie 9, und die Drucknadeln 3, 5 bzw. 4, 6 schlagen abwechselnd zu. Die Matrix n (x, y) wird bei verdoppelter Druckgeschwindigkeit erzeugt.

Die Positionen der Drucknadelreihen 3, 4 bzw. 5, 6 können variiert werden. So kann z. B. beim Doppelpassdruck im ersten Druckpass der Abstand a/4 und im zweiten 3a/4 betragen: um die Qualität des Druckzeichens noch weiter zu steigern.

Die Drucknadelreihen umfassen z. B. 7 und 7 Drucknadeln, womit aufgrund des einen Druckkopfes eine 14 mal 50 Matrix und eine 28 mal 50 Matrix für Doppelpass erzeugt werden kann.

Die Gestaltung des Druckkopfes entrspricht den vorhandenen Mundstücken 1 und 2, die in Führungen 10 und 11 gehalten sind. Im gezeichneten Ausführungsbeispiel der Fig. 4 bestehen die Führungen aus paarweise parallelverlaufenden Blattfedern 10a, 10b bzw. 11 a, 11 b, an deren vorderen Enden 12a bzw. 13a die Mundstücke 1, 2 befestigt sind. Zwischen den Blattfedern 10a, 10b, 11 a, 11 b verlaufen die Drucknadeln 3, 4 in Rohrführungen 14. Die Blattfedern 10a, 10b bzw. 11 a, 11b stehen mit ihren rückwärtigen Enden mit dem Druckkopfrahmen (nicht näher dargestellt) in Verbindung.

Die Antriebsvorrichtung 15 für die Mundstücke 1 und 2 sind im Ausführungsbeispiel der Figur 5 dargestellt. Die Winkelhebel 16, 17 und 18 sind mittels Achsen 19 an einem Bestandteil des Druckkopfrahmens drehgelagert. An ihrem einen Hebelarm 16a bzw. 18a befindet sich eine Verbindung 20 zu dem Vorsprung 21, die jeweils Teil der Mundstücke 1 bzw. 2 ist. Am anderen, freien Hebelarm 16b bzw. 17a bzw. 18b greifen die Verstellantriebe 7 bzw. 8 in Form von Zugmagneten 22 und 23 an. An den freien Hebelarmen 16b, 17a, 18b befinden sich Zapfen 24a, 24b und 24c, die in Öffnungen des gemeinsamen Bügels 25 eingreifen und deren Bewegungsweg durch anschläge 26, 27, 28 begrenzt ist. Die freien Arme 16b, 17b und 18b der Winkelhebel werden in Normalstellung der Mundstücke 1 bzw. 2 mittels Zugfedern 29 und 30 in einer gewünschten Ausgangsposition, z. B. in der Normalstellung gemäß Fig. 3 gehalten, wobei die Anschläge 26, 27 und 28 einstellbar sein können.

Im Ausführungsbeispiel der Figur 5 bewirkt die Bestromung der Zugmagneten 22 und 23 die Position der Mundstücke 1 und 2 gemäß Figur 2, wobei die Schwenkung der Hebel 16 und 17 um unterschiedliche Beträge ebenso unterschiedliche Verstellungen der Mundstücke 1 bzw. 2 zur Folge hat.

Die Betätigung des Zugmagneten 23 allein (Fig. 3) läßt den Hebel 16 unbewegt, verschwenkt jedoch den Hebel 17 und damit dessen Zapfen 24b, wodurch der Bügel 25 den Zapfen 24c verschwenkt, was sich auf den Hebel 18 überträgt.

## Patentansprüche

1. Verfahren zum Erzeugen von Druckzeichen nach dem Matrix-Druckverfahren, das auf zwei oder mehr vertikalen Reihen von Drucknadeln basiert, die vertikal versetzbar sind,
dadurch gekennzeichnet,
daß vor Beginn oder während eines Druckpasses zumindest eine der Drucknadelreihen um einen Bruchteil des vertikalen des Abstandes "a" zweier übereinanderliegender Drucknadeln versetzt eingestellt wird und daß vor Beginn der während nachfolgender Druckpässe oder vor Beginn bzw. während nachfolgender Gegendruckpässe zwei nebeneinanderliegende Drucknadelreihen jeweils um einen Bruchteil des Abstandes "a" weiterversetzt werden oder daß eine oder beide Drucknadelreihen in ihre Normalposition zurückversetzt werden, wobei der Zahlenwert des Versatzes während des einen Druckpasses a/2 bis a/5 beträgt und während des Gegendruckpasses absolut betrachtet beibehalten wird.

2. Druckkopf zur Durchführung des Verfahrens nach Anspruch 1 mit mehreren Drucknadeln, die zur punktweisen Bildung von Schriftzeichen auf einem Aufzeichnungsträger wahlweise mittels einer jeder Drucknadel zugeordneten Elektromagnetspule mit Anker zum Druck antreibbar sind, wobei die Anker in dem hinteren Teil des Gehäuses und die Drucknadeln in einem vorderen Teil des Gehäuses gelagert und in vertikalen Reihen in einem Mundstück am Gehäuse geführt sind, und wobei einzelne vertikale Reihen von Drucknadeln vertikal versetzbar sind,
dadurch gekennzeichnet,
daß die Drucknadelreihen (3,4 bzw. 5,6) mit ihren Mundstücken (1,2) in separaten, einzeln vertikal verstellbaren Führungen (10 11) gelagert sind und daß die Mundstücke (1,2) gemeinsam, in Gruppen oder einzeln antreibbar sind.

3. Druckkopf nach Anspruch 2,
dadurch gekennzeichnet,
daß die separaten Führungen (10,11) aus paarweise parallel verlaufenden Blattfedern (10a,10b bzw. Ila, Ilb) bestehen, an deren vorderem Ende (12a,13a) die Mundstücke (1,2) befestigt sind.

4. Druckkopf nach Anspruch 2,
dadurch gekennzeichnet,
daß die Antriebsvorrichtung (15) für die Mundstücke (1,2) aus am Druckkopfrahmen drehbar gelagerten Winkelhebeln (16,17,18) besteht, die einerseits mit einem Mundstück (1,2) und andererseits mit jeweils einem Zugmagneten (22,23) gelenkig verbunden sind.

5. Druckkopf nach Anspruch 2 und 4,
dadurch gekennzeichnet,
daß mehrere Winkelhebel (16,17,18) jeweils mit ihrem freien Arm (16b,17a,18b) an einem Bügel (25) angelenkt sind, daß nur ein Teil der Winkelhebel (16b,17a) mittels eines Zugmagneten (22,23) angetrieben ist und daß die angetriebenen Winkelhebel (16b,17a) jeweils mit an gehäusefester Stelle befestigten Zugfedern (29 30) verbunden sind.

6. Druckkopf nach den Ansprüchen 2 bis 5,
dadurch gekennzeichnet,
daß die Zugmagnete (22,23) an die Stromversorgung des Druckkopfes angeschlossen sind.

7. Druckkopf nach den Ansprüchen 4 bis 6, dadurch gekennzeichnet,
daß er mit den Zugmagneten (22,23) eine Baueinheit bildet (Fig.5).

## Claims

1. Method for the production of print symbols by the matrix printing method, which is based on two or more vertical rows of print needles, which are able to be displaced vertically, characterized in that
before the commencement of, or during a print pass at least one of the print needle rows is adjusted so as to be displaced by a fraction of the vertical spacing ""a" of two superjacent print needles, and that before commencement of or during successive print passes, or before commencement of, or respectively during successive counter print passes, two adjacent print needle rows are further displaced in each case by a fraction of the spacing "a" or that one or two print needle rows are displaced back into their normal position, whereby the numerical value of the displacement during the one print pass amounts to a/2 to a/5 and during the counter print pass, considered absolutely, is maintained.

2. print head to carry out the method according to Claim 1 with a plurality of print needles, which for the formation of character symbols on a recording medium by dots are selectively able to be driven for printing by means of an electromagnet coil with an armature, associated with each print needle, whereby the armatures are mounted in the rear part of the housing and the print needles are mounted in a front part of the housing and are guided in vertical rows in a mouthpiece on the housing, and in which individual vertical rows of print needles are able to be displaced vertically, characterized in that
the print needle rows (3,4 respectively 5,6) with their mouthpieces (1,2) are mounted in separate, individually vertically adjustable guideways (10,11) and that the mouthpieces (1,2) are able to be driven jointly, in groups or individually.

3. print head according to Claim 2,
characterized in that
the separate guideways (10,11) consist of flat springs (10a, 10b respectively 11a,11b) running parallel in pairs, on the front end (12a,15a) of which the mouthpieces (1,2) are attached.

4. print head according to Claim 2,
characterized in that
the drive arrangement (15) for the mouthpieces (1,2) consists of angle levers (16,17,18) rotatably mounted on the print head frame, which levers are articulatedly connected on the one hand with a mouthpiece (1,2) and on the other hand with in each case one pull magnet (22,23).

5. print head according to Claims 2 and 4,
characterized in that
a plurality of angle levers (16,17.18) are articulated in each case by their free arm (16b, 17a, 18b) on a bracket (25), that only a portion of the angle levers (16b,17a) is driven by means of a pull magnet (22,23) and that the driven angle levers (16b,17a) are connected in each case with tension springs (29,30) attached at a housing fixed point.

6. print head according to Claims 2 to 5,
characterized in that
the pull magnets (22,23) are connected to the power supply of the print head.

7. print head according to Claims 4 to 6,
characterized in that
it forms a structural unit with the pull magnets (22,23). (Fig. 5).

## Revendications

1 - Procédé pour produire des caractères imprimés d'après le procédé d'impression par matrice qui se fonde sur l'utilisation de deux ou plus rangées verticales d'aiguilles d'impression qui sont déplaçables verticalement, caractérisé en ce qu'avant le commencement ou pendant un passage d'impression au moins une des rangées d'aiguilles d'impression est réglée par déplacement d'une fraction de la distance verticale "a" entre deux aiguilles d'impression situées l'une au-dessus de l'autre et en ce qu'avant le commencement ou pendant des passages suivants d'impression, ou avant le commencement ou pendant des passages de contre-impression suivants, deux rangées d'aiguilles d'impression situées l'une à côté de l'autre sont encore déplacées, à chaque fois, d'une fraction de la distance "a", ou en ce qu'une ou les deux rangées d'aiguilles d'impression sont ramenées dans leur position normale, par quoi la valeur du déplacement pendant un passage d'impression s'éleve entre a/2 et a/5 et, pendant le passage de contre-impression, est maintenue absolument contrôlée.

2 - Tête d'impression pour la mise en oeuvre du procédé selon la revendication 1, ayant plusieurs aiguilles d'impression qui, pour la formation point par point de caractères imprimés sur un support d'enregistrement, sont commandables à volonté pour l'impression au moyen d'une bobine d'electroaimant avec armature associée a chaque aiguille d'impression, l'armature étant logée dans la partie arrière du boîtier et les aiguilles d'impression dans une partie avant du boîtier et étant disposées en rangées verticales dans un embout sur le boîtier, les rangées verticales individuelles d'aiguilles d'impression étant déplaçables verticalement,
caractérisée en ce que les rangées d'aiguilles d'impression (3,4) ou (5,6) avec leurs embouts (1,2) sont disposées dans des guides séparés réglables verticalement individuellement (10,11) et en ce que les embouts (1,2) sont commandables ensemble en groupe ou individuellement.

3 - Tête d'impression selon la revendication 2, caractérisée en ce que les guides séparés (10,11) sont constitués de ressorts à lames (10a,10b) ou (11 a,11 b) s'étendant parallèlement par paires, à l'extrémité avant (12a,13a) desquels les e'mbouts (1,2) sont fixés.

4 - Tête d'impression selon la revendication 2, caractérisée en ce que le dispositif de commande (15) pour les embouts (1,2) est constitué de leviers coudes (16,17,18) disposés rotatifs sur le chàssis de la tête d'impression, leviers qui sont reliés, de façon articulée, d'une part, à un embout (1,2) et, d'autre part, avec, à chaque fois, un électroaimant d'attraction (22,23).

5 - Tête d'impression selon les revendications 2 et 4, caractérisée en ce que plusieurs leviers coudés (16,17,18) sont articulés, à chaque fois, par leur bras libre (16b,17a,18b) à un étrier (25), en ce que seulement une partie des leviers coudés (16b,17a) est commandée au moyen d'un électroaimant d'attraction (22,23) et en ce que les leviers coudés commandés (16b,17a) sont relies, à chaque fois, à des ressorts de traction (29,30) fixés en position stationnaire.

6 - Tête d'impression selon les revendications 2 à 5, caractérisée en ce que les électroaimants d'attraction (22,23) sont reliés à l'alimentation électrique de la tête d'impression.

7 - Tête d'impression selon les revendications 4 à 6, caractérisée en ce qu'elle forme, avec les électroaimants d'attraction (22,23), une unité modulaire (figure 5).
